# EUROPÄISCHE PATENTSCHRIFT

(11) **EP 0 936 297 B1**
(45) Veröffentlichungstag und Bekanntmachung des Hinweises auf die Patenterteilung: **26.09.2001**
(21) Anmeldenummer: 99101975.3
(22) Anmeldetag: 01.02.1999
(51) Int. Cl.: D06F 81/04

(54) **Bügeltisch**
Ironing table
Table de repassage

(30) Priorität: 11.02.1998 DE 19805322
(43) Veröffentlichungstag der Anmeldung: 18.08.1999
(73) Patentinhaber: Hailo-Werk Rudolf Loh GmbH & Co. KG, D-35708 Haiger-Flammersbach (DE)
(72) Erfinder: Holicka, Uwe, 65554 Limburg (DE); Scheidt, Volker, 35708 Haiger (DE)
(74) Vertreter: Fritz, Edmund Lothar, Dipl.-Chem.

(56) Entgegenhaltungen:
- DE-A- 19 542 760
- GB-A- 894 486
- US-A- 2 854 770
- PATENT ABSTRACTS OF JAPAN vol. 017, no. 429 (C-1095), 10. August 1993 -& JP 05 096100 A (DAIEI SANGYO:YUGEN), 20. April 1993

## Beschreibung

Die vorliegende Erfindung betrifft einen Bügeltisch mit einem Bügelbrett, welches auf einem Stützgestell ruht, wobei das Bügelbrett in Arbeitsstellung um seine Längsachse um einen Winkel (α) geneigt am Stützgestell angebracht ist. Aus dem japanischen Patent Abstract C-1095 August 10, 1993Vol. 17/No. 429 ist bereits ein Bügeltisch der eingangs genannten Gattung bekannt geworden. Die geneigte Stellung des Bügelbretts, das sich zu der Seite hinneigt, an der der Benutzer sitzt, hat den Sinn, das Bügeln bequemer zu gestalten, da sich durch die geneigte Fläche des Bügelbretts ein günstigerer Arbeitswinkel für den Bügelvorgang ergibt. Bei dem bekannten Bügeltisch ist das Bügelbrett in einer festen Neigungsstellung an einem Stützgestell angebracht. Das Stützgestell ist jedoch in sich starr und läßt keine Höhenverstellung zu. Außerdem ist der bekannte Bügeltisch nicht zusammenklappbar und kann daher nicht platzsparend bei Nichtgebrauch untergebracht werden, was als nachteilig empfunden wird. Außerdem ist das Stützgestell aus lediglich zwei gebogenen rohrförmigen Trägern gebildet, so daß es insbesondere bei Belastung auf bestimmten Bereichen der Bügelfläche keine gute Standfestigkeit aufweist.

Die Aufgabe der vorliegenden Erfindung besteht darin, einen Bügeltisch mit einem Bügelbrett der eingangs genannten Gattung zu schaffen, dessen Stützgestell so ausgebildet ist, daß der Bügeltisch zusammenklappbar ist, der eine höhere Standfestigkeit aufweist und der gegebenenfalls dem Anwender eine vielseitigere Möglichkeit zur Nutzung bietet.

Die Lösung dieser Aufgabe liefert ein erfindungsgemäßer Bügeltisch mit einem Bügelbrett der eingangs genannten Gattung mit den kennzeichnenden Merkmalen des Hauptanspruchs. Bei einer ersten Variante der Erfindung ist vorgesehen, daß das Bügelbrett an dem Stützgestell in einem festen Neigungswinkel angebracht ist. Dabei ist jedoch das Stützgestell vorzugsweise so konzipiert, daß der Hersteller bei der Fertigung bei gleicher Konzeption des Stützgestells ohne große Veränderungen an diesem vornehmen zu müssen auch einen anderen festen Neigungswinkel für das Bügelbrett wählen kann. Das Stützgestell hat eine hohe Standfestigkeit, ist ergonomisch für den Benutzer gestaltet und entspricht den Anforderungen an ein modernes Design. Der Bügeltisch ist zusammenlegbar und kann daher bei Nichtgebrauch platzsparend untergebracht werden.

Der fest gewählte Neigungswinkel gemäß dieser Variante der Erfindung beträgt vorzugsweise zwischen etwa 3° und etwa 15°. Eine Veränderung des Neigungswinkels kann der Hersteller beispielsweise dadurch vornehmen, daß im unteren Bereich von gelenkig miteinander verbundenen Scherenarmeinheiten, aus denen das Stützgestell besteht, ein seitlich von der einen oder beiden Scherenarmeinheiten wegragender sich am Untergrund an seinem freien Ende abstützender Fuß in einem bestimmten vom Hersteller wählbaren Winkel an der Scherenarmeinheit fest angebracht, beispielsweise mit dieser verschweißt wird. Je nachdem welcher Winkel zwischen diesem seitlich wegragenden Fuß und der Scherenarmeinheit des Stützgestells gewählt wird, bestimmt sich der Neigungswinkel der Bügelfläche, da durch den Fuß quasi das gesamte Stützgestell und mit diesem die fest oben am Stützgestell angebrachte Fläche des Bügelbretts in eine geneigte Kippstellung gebracht wird. Dabei ragen aber vorzugsweise die Enden der Scherenarmeinheiten, die sich ebenfalls auf dem Untergrund abstützen von der Stirnseite des Bügelbretts her gesehen in die entgegengesetzte Richtung wie der Fuß, so daß sich ein stabiler Stand für den Bügeltisch ergibt. Vorzugsweise sind zwei gelenkig miteinander verbundene Scherenarmeinheiten mit je einem seitlich wegragenden Fuß vorgesehen.

Dadurch daß das Stützgestell von der geneigten Längsseite des Bügelbretts aus gesehen vertikal konkav gebogen ist, hat die an dem Bügeltisch sitzende Person an dieser Seite genügend Platz für die notwendige Beinfreiheit. Anders als bei dem eingangs genannten Standes der Technik ist aber bei dem erfindungsgemäßen Bügeltisch auch bei vertikal konkav gebogenem Stützgestell noch ein sicherer Stand des Bügeltischs gegeben, was durch den zur anderen Seite hin wegragenden Fuß erreicht wird, der ein Kippen zur Rückseite hin, das heißt zu der dem Benutzer gegenüberliegenden Längsseite hin, verhindert.

Eine weitere bevorzugte Variante der Erfindung sieht vor, daß das Bügelbrett mittels feststellbarer Gelenke am Stützgestell in seiner Neigung variabel einstellbar an diesem befestigbar ist. Bei dieser alternativen Konzeption des Bügeltisches kann der Benutzer aufgrund der gelenkigen Verbindung zwischen Bügelbrett und Stützgestell den Neigungswinkel des Bügelbretts je nach Bedarf variabel einstellen, beispielsweise in einem Bereich zwischen etwa 3° und etwa 15°.

Die in den Unteransprüchen genannten Merkmale betreffen bevorzugte Weiterbildungen der Erfindung. Weitere Vorteile der Erfindung ergeben sich aus der nachfolgenden Detailbeschreibung.

Nachfolgend wird die vorliegende Erfindung anhand eines Ausführungsbeispiels unter Bezugnahme auf die beiliegenden Zeichnungen näher beschrieben. Dabei zeigen
- Fig. 1: eine Seitenansicht eines erfindungsgemäßen Bügeltisches;
- Fig. 2: eine stirnseitige Ansicht des Bügeltisches von Fig. 1;
- Fig. 3: eine Draufsicht auf den Bügeltisch gemäß der Erfindung;
- Fig. 4: eine perspektivische Ansicht des erfindungsgemäßen Bügeltisches.

Zunächst wird auf Fig. 1 Bezug genommen.
Der in den Zeichnungen dargestellte Bügeltisch umfaßt ein langgestrecktes Bügelbrett 1, welches oberseitig an einem Stützgestell 2 befestigt ist. Das Stützgestell 2 besteht aus zwei gelenkig miteinander verbundenen Scherenarmeinheiten 12, 13, deren Gelenkachse mit einigem Abstand unterhalb des Bügelbretts 1 liegt. Bei Bedarf kann daher der Bügeltisch zusammengeklappt werden, indem die beiden Scherenarmeinheiten in eine flache zum Bügelbrett 1 parallele Lage geschwenkt werden.

Das Bügelbrett 1 ist an der Oberseite der Scherenarme der beiden Scherenarmeinheiten 12, 13 fest angebracht und zwar in einer solchen Lage, daß das Bügelbrett von der Stirnseite her gesehen eine Neigung zur Horizontalen aufweist, beispielsweise in einem Neigungswinkel α, der zwischen etwa 3° und etwa 15° beträgt, vorzugsweise im Bereich von etwa 4° liegt.

Man erkennt weiterhin, daß die beiden Scherenarmeinheiten 12, 13 aus vertikal konkav gebogenen Trägern oder Rohren bestehen, so daß sich an der Seite an der die Person sitzt im Beinbereich mehr Freiraum ergibt und die Person eine bequeme Sitz- und Bügelposition einnehmen kann. Das Bügelbrett 1 ist dann zu dieser Person hin geneigt.

Wie man aus Fig. 4 erkennen kann, besteht das Scherenarmgestell (Stützgestell) 2 vorzugsweise aus einer ersten Scherenarmeinheit 12 mit zwei parallelen Scherenarmen und einer zweiten mit dieser gelenkig verbundenen Scherenarmeinheit 13, deren Scherenarm mittig zwischen den beiden Scherenarmen der anderen Scherenarmeinheit 12 verläuft. Beide Scherenarmeinheiten 12, 13 haben einen bogenförmigen Verlauf, wobei im unteren Bereich mit Abstand vom Untergrund ein zusätzlicher Fuß 3 angebracht ist, der wie man aus den Zeichnungen erkennt, ebenfalls in einem Bogen verläuft und sich mit seinem freien Ende auf dem Untergrund abstützt. Aus der Draufsicht gemäß Fig. 3 erkennt man, daß die Abstützpunkte der beiden Füße 3 in Querrichtung mit einigem Abstand zu den Abstützpunkten der unteren Enden der konkav gebogenen Scherenarmeinheiten liegen, so daß sich insgesamt eine Vierpunktabstützung mit vier entweder ein Rechteck oder ein Trapez aufspannenden Abstützpunkten ergibt, die für einen sicheren Stand sorgt und ein Kippen des Stützgestells zu der gebogenen dem Benutzer abgewandten Rückseite 14 hin verhindert. An der dem Benutzer zugewandten vorderen Längsseite 15 verläuft das Bügelbrett gerade, wie man aus Fig. 3 erkennt.

## Patentansprüche

1. Bügeltisch mit einem Bügelbrett, welches auf einem Stützgestell ruht, wobei das Bügelbrett in Arbeitsstellung um seine Längsachse um einen Winkel (α) geneigt am Stützgestell anbringbar ist,
**dadurch gekennzeichnet, daß** das Stützgestell (2) im unteren Bereich mindestens einen seitlich von diesem wegragenden und sich an einem freien Ende auf dem Untergrund abstützenden Fuß (3) aufweist und daß das Bügelbrett (1) mittels feststellbarer Gelenke am Stützgestell (2) in seiner Neigung variabel einstellbar und an diesem befestigbar ist.

2. Bügeltisch nach Anspruch 1, **dadurch gekennzeichnet, daß** das Stützgestell (2) aus zwei über eine horizontale Achse gelenkig miteinander verbundenen Scherenarmeinheiten (12, 13) besteht.

3. Bügeltisch nach einem der Ansprüche 1 oder 2, **dadurch gekennzeichnet, daß** das Stützgestell (2) von der geneigten Längsseite des Bügelbretts (1) aus gesehen, vertikal konkav gebogen ist (4).

4. Bügeltisch nach einem der Ansprüche 1 bis 3, **dadurch gekennzeichnet, daß** das Stützgestell (2) im unteren Bereich einer Scherenarmeinheit mindestens einen seitlich von dieser wegragenden und sich an einem freien Ende auf dem Untergrund abstützenden Fuß (3) aufweist.

5. Bügeltisch nach einem der Ansprüche 1 bis 4, **dadurch gekennzeichnet, daß** wenigstens eine der Scherenarmeinheiten aus einem Paar paralleler Scherenarme besteht.

6. Bügeltisch nach einem der Ansprüche 1 bis 5, **dadurch gekennzeichnet, daß** sich der Fuß (3) von der Scherenarmeinheit (2) nach außen und zum Untergrund hin in einem bogenförmigen Verlauf erstreckt.

7. Bügeltisch nach einem der Ansprüche 1 bis 6, **dadurch gekennzeichnet, daß** beide Scherenarmeinheiten (12, 13) des Stützgestells (2) einen von der geneigten Längsseite des Bügelbretts (1) aus gesehen vertikal konkav gebogenen Verlauf aufweisen.

8. Bügeltisch nach einem der Ansprüche 1 bis 7, **dadurch gekennzeichnet, daß** jeweils an der dem Benutzer abgewandten Seite jeder der Scherenarmeinheiten (12, 13) jeweils ein Fuß (3) angebracht ist, der sich an seinem freien Ende auf dem Untergrund abstützt, wobei der Befestigungswinkel des Fußes (3) an der jeweiligen Scherenarmeinheit (12, 13) den Neigungswinkel des Bügelbretts (1) bestimmt.

9. Bügeltisch nach einem der Ansprüche 1 bis 8, **dadurch gekennzeichnet, daß** der feste oder variabel einstellbare Neigungswinkel (α) des Bügelbretts (1) zwischen etwa 3° und etwa 15° beträgt.

## Claims

1. Ironing table, having an ironing board which rests on a supporting frame, the ironing board being mountable on the supporting frame when inclined, in the operating position, about its longitudinal axis through an angle (α), **characterised in that** the supporting frame (2) includes, in the lower region, at least one foot (3) which protrudes laterally away from said region and is supported at a free end on the underlying surface, and in that the ironing board (1) is variably adjustable in respect of its inclination by means of lockable pivot joints on the supporting frame (2) and is securable on said frame.

2. Ironing table according to claim 1, **characterised in that** the supporting frame (2) comprises two scissor-like arm units (12, 13), which are pivotally interconnected via a horizontal axis.

3. Ironing table according to one of claims 1 or 2, **characterised in that** the supporting frame (2) is curved vertically concavely when viewed from the inclined longitudinal side of the ironing board (1).

4. Ironing table according to one of claims 1 to 3, **characterised in that** the supporting frame (2) includes, in the lower region of a scissor-like arm unit, at least one foot (3) which protrudes laterally away from said unit and is supported at a free end on the underlying surface.

5. Ironing table according to one of claims 1 to 4, **characterised in that** at least one of the scissor-like arm units comprises a pair of parallel scissor-like arms.

6. Ironing table according to one of claims 1 to 5, **characterised in that** the foot (3) extends from the scissor-like arm unit (2) outwardly and towards the underlying surface in an arcuate configuration.

7. Ironing table according to one of claims 1 to 6, **characterised in that** both scissor-like arm units (12, 13) of the supporting frame (2) have a configuration which is curved vertically concavely when viewed from the inclined longitudinal side of the ironing board (1).

8. Ironing table according to one of claims 1 to 7, **characterised in that** a respective foot (3) is mounted on the side of each of the scissor-like arm units (12, 13) remote from the user and is supported at its free end on the underlying surface, the angle at which the foot (3) is secured on the respective scissor-like arm unit (12, 13) determining the angle of inclination of the ironing board (1).

9. Ironing table according to one of claims 1 to 8, **characterised in that** the fixed or variably adjustable angle of inclination (α) of the ironing board (1) is between substantially 3° and substantially 15°.

## Revendications

1. Table à repasser comportant une planche à repasser, qui repose sur un châssis de support, la planche à repasser pouvant être amenée dans une position de travail autour de son axe longitudinal en étant incliné d'un angle
(α) sur le châssis de support, **caractérisée en ce que** le châssis de support (2) comporte, dans sa partie inférieure, au moins un pied (3) qui s'étend latéralement à partir de cette partie inférieure et prend appui par une extrémité libre sur le sol, et que la planche à repasser (1) possède une inclinaison réglable d'une manière variable au moyen d'articulations pouvant être bloquées présentes sur le châssis de support (2), et peut être fixé à ce dernier.

2. Table à repasser selon la revendication 1, **caractérisée en ce que** le châssis de support (2) est constitué par des unités à bras en ciseaux (12, 13), qui sont reliés entre elles d'une manière articulée au moyen d'un axe horizontal.

3. Table à repasser selon l'une des revendications 1 ou 2, **caractérisée en ce que** le châssis de support (2) est coudé verticalement avec une forme concave (4) lorsqu'on regarde à partir du côté longitudinal incliné de la planche à repasser (1).

4. Table à repasser selon l'une des revendications 1 à 3, **caractérisée en ce que** le châssis de support (2) comprend, dans la partie inférieure d'une unité à bras en ciseaux, au moins un pied (3) qui s'étend latéralement à partir de cette partie inférieure et prend appui par une extrémité libre sur le sol.

5. Table à repasser selon l'une des revendications 1 à 4, **caractérisée en ce qu'**au moins l'une des unités à bras en ciseaux est constitué par une paire de bras en ciseaux parallèles.

6. Table à repasser selon l'une des revendications 1 à 5, **caractérisée en ce que** le pied (3) s'étend vers l'extérieur à partir de l'unité à bras en ciseaux (2) et en direction du sol avec une configuration arquée.

7. Table à repasser selon l'une des revendications 1 à 6, **caractérisée en ce que** les deux unités à bras en ciseaux (12, 13) du châssis de support (2) possèdent une configuration cintrée verticalement avec une forme concave, lorsqu'on regarde à partir du côté longitudinal incliné de la planche à repasser (1).

8. Table à repasser selon l'une des revendications 1 à 7, **caractérisée en ce que** respectivement sur le côté de chacune des unités à bras en ciseaux (12, 13), qui est tourné à l'opposé de l'utilisateur, est disposé un pied respectif (3), qui prend appui par son extrémité libre sur le sol, l'angle de fixation du pied (3) sur l'unité à bras en ciseaux respective (12, 13) détermine l'angle d'inclinaison de la planche à repasser (1).

9. Table à repasser selon l'une des revendications 1 à 8, **caractérisée en ce que** l'angle d'inclinaison fixe réglable d'une manière variable (α) de la planche à repasser (1) est compris entre environ 3° et environ 15°.
